# EUROPÄISCHE PATENTSCHRIFT

(11) **EP 0 556 453 B1**
(45) Veröffentlichungstag und Bekanntmachung des Hinweises auf die Patenterteilung: **04.10.1995**
(21) Anmeldenummer: 92119015.3
(22) Anmeldetag: 06.11.1992
(51) Int. Cl.: E05D 15/52

(54) **Kippriegelvorrichtung**
Tilt-lock device
Dispositif de blocage en basculement

(30) Priorität: 11.02.1992 DE 4203909
(43) Veröffentlichungstag der Anmeldung: 25.08.1993
(73) Patentinhaber: AUBI Baubeschläge GmbH, 54411 Hermeskeil (DE)
(72) Erfinder: Eiden, Alfred, W-5509 Gusenburg (DE)

(56) Entgegenhaltungen:
- DE-B- 3 008 556
- US-A- 4 287 641

## Beschreibung

Die Erfindung betrifft eine Kippriegelvorrichtung für Drehkippfenster oder -türen oder dergleichen nach dem Oberbegriff des Anspruchs 1.

Derartige Kippriegelvorrichtungen erlauben es, den Kippwinkel des Schwenkteils der jeweiligen Höhe von Drehkippflügeln anzupassen, die in bekannter Weise mit an der Oberkante angreifenden Ausstellvorrichtungen versehen sind und die in der Kippstellung des Flügels eine bestimmte gleichbleibende Ausstellweite an der Oberkante zulassen. Das bedingt, daß kleinere Flügel in der Kippstellung einen größeren Kippwinkel mit der Ebene des festen Rahmens einschließen, während für höherbauende Kippflügel dieser Kippwinkel entsprechend kleiner ist. Eine Anpassung der Kippwinkelbegrenzung des Schwenkteils an die unterschiedliche Bauhöhe des Flügels ist dabei deswegen erwünscht, weil dadurch der Flügel an der Kippriegelstelle besser gehalten und darüber hinaus ein Klappern des Flügels in der Kippstellung vermieden werden kann.

Nach der DE 29 29 382 C2 wird der Kippwinkel des Schwenkteils durch einen auf die obere Stirnfläche wirkenden verstellbaren Exzenterbolzen begrenzt. Die Einstellung muß hierbei nachteilig bei jedem Fenster- oder Türbeschlag entsprechende dem maximalen Kippwinkel eingestellt werden.

Bei der Ausbildung nach DE 36 27 043 C1 ist eine derartige Einstellung nicht mehr erforderlich. Eine U-förmig ausgebildete Biegestabfeder dient hier dazu, jeweils nur den maximalen Kippwinkel zuzulassen. Diese Ausbildung ist jedoch sehr aufwendig.

Der Erfindung liegt die Aufgabe zugrunde, eine Kippriegelvorrichtung für Drehkippfenster, -türen oder dergleichen entsprechend der DE 29 29 382 C2 derartig weiterzubilden daß der maximale Kippwinkel des Schwenkteils nicht mehr eingestellt werden muß, wobei ein Klappern des Fensters verhindert werden soll und keine aufwendigen konstruktiven oder Fertigungsmaßnahmen erforderlich sind.

Diese Aufgabe wird erfindungsgemäß durch den kennzeichnenden Teil des Anspruchs 1 gelöst. Vorteilhafte Aus- und Weiterbildungen sind in den Ansprüchen 2 bis 6 beschrieben.

Die mit der Erfindung erzielten Vorteile bestehen insbesondere darin, daß mit einfachen Mitteln eine Begrenzung des Kippwinkels für das Schwenkteil erzielt wird, wobei eine sichere Funktion hinsichtlich der klapperfreien Anbindung des Flügels an den Rahmen während der Kippstellung erreicht wird.

Ein Ausführungsbeispiel der Erfindung ist in der Zeichnung dargestellt und wird im folgenden näher beschrieben. Es zeigen
- Figur 1: die Kippriegelvorrichtung im Zusammenwirken mit Flügel und Rahmenecke eines Drehkippfensters,
- Figur 2: die Kippriegelvorrichtung nach Figur 1 in der Ansicht in Kippstellung,
- Figur 3: einen Schnitt entsprechend Figur 2,
- Figur 4 und Figur 5: besondere Ausbildungsformen der Kippriegelvorrichtung.

Eine Kippriegelvorrichtung für Drehkippfenster, -türen oder dergleichen weist als Beschlagteile in der unteren Ecke des Rahmens 1 und des Flügels 2 eine üblicherweise am aufrechten Rahmenholm 3 angebundene Riegelplatte 4 und einen üblicherweise am aufrechten Flügelholm 5, die untere Ecke des Flügels umgreifendes Riegelglied 6, das über eine Treibstange 7 und Stulpschiene 8 mit dem gesamten Fensterbeschlag des Flügels funktionell verbunden ist, auf. Die Stulpschiene 8 liegt in der Befestigungsnut 9 der Flügelholme, und die Treibstange 7 ist gegenüber der Stulpschien 8, durch diese geführt, in Holmrichtung längsverschieblich.

Figur 1 zeigt eine derartige Kippriegelvorrichtung von der Seite im Zusammenwirken mit dem Rahmen 1 und Flügel 2 eines Drehkippfensters. Über einen als Nietverbindung ausgebildeten Lagerzapfen 10 ist ein Schwenkteil 11 mit der Treibstange 7 verbunden. Dieses Schwenkteil liegt mit seinem Boden auf der Stulpschiene 8 auf und umfaßt mit zwei Wänden 12 in der dargestellten Kippöffnungsstellung an seinem unteren Ende einen Riegel 13. Im Ausführungsbeispiel ist der Riegel 13 als Exzenterzapfen ausgebildet und an der Riegelplatte 4 befestigt. Ein Exzenterzapfen 14 wird von den Wänden 12 des Schwenkteils 11 eingeschlossen, wenn die Treibstange 7 das Schwenkteil in die im Ausführungsbeispiel oberste Stellung, die die Verschlußstellung darstellt, verschoben hat.

Zur weiteren Erläuterung wird auch auf die Figuren 2 und 3 verwiesen. Figur 2 zeigt die Ansicht auf das Riegelglied 6 und die Stulpschiene 8 in Kippstellung. Die eigentlich davorliegende Riegelplatte 4 ist strichpunktiert eingezeichnet. Figur 3 zeigt einen Schnitt durch das Riegelglied 6 in der Ebene vor der Stulpschiene 8 auf diese gesehen. Aus Figur 2 ist deutlich erkennbar, daß das Schwenkteil 11 um so weiter aus der Längsachse 15 der Stulpschiene 8 herausgeschwenkt wird, je größer der Ausstellwinkel α des Fensters oder der Tür ist. Bei gleichbleibender Scherenkonstruktion ist der Ausstellwinkel um so größer, je niedriger das Fenster ist.

Das Schwenkteil 11 weist im Bereich des Lagerzapfens 10 einen Kulissenansatz 16 auf, der in einen etwa die Breite des Kulissenansatzes aufweisenden Längsschlitz 17 der Stulpschiene 8 eingreift. Um ein Verschwenken des Schwenkteils 11 zu ermöglichen muß der Längsschlitz 17 in der Kippöffnungsstellung eine Erweiterung 18 aufweisen. Diese Erweiterung weist eine Breite auf, die es ermöglicht, den größten Schwenkwinkel des Schwenkteils zuzulassen, wie er sich für das niedrigste Fenster ergibt.

Wie aus Figur 3 ersichtlich, ergibt sich daher bei höheren Fenstern oder Türen ein Spiel zwischen dem Kulissenansatz 16 und der Erweiterung 18 der Stulpschiene 8, was ohne verhindernde Maßnahmen zu einem Klappern und einer ungenauen Führung in der Kippstellung führen würde.

Nach der Erfindung wird dieses dadurch verhindert, daß die obere Stirnfläche 19 sich gegen ein Federelement 20 abstützt, das versucht, das Schwenkteil 11 parallel zur Stulpschiene auszurichten. Dieses Federelement 20 ist im Ausführungsbeispiel ein Vollkörper aus elastischem Material. Es ist über ein Stützteil 21 mit der Treibstange 7 vernietet, wodurch der erforderliche Kraftschluß zwischen Schwenkteil 11 und Stützteil 21 erreicht wird. Das als Vollkörper aus elastischem Material ausgebildete Federelement 20 ist mit dem Stützteil 21 durch Verkleben oder Vulkanisieren verbunden. Die einteilige Ausbildung von Stützteil und Federelement kann auch in anderer Weise durch bekannte technische Maßnahmen erreicht werden. Die Einteiligkeit ist eine bevorzugte Ausbildung der Erfindung.

Die Fertigungstoleranzen für das Schwenkteil 11 und das Federelement 20 sowie deren Anbindung an die Treibstange 7 bedürfen keiner großen Genauigkeit. Bei Überbemaßung tritt bei kleineren Fenstern beim erstmaligen Schwenken eine plastische Verformung des Federelements 20 auf. Die verbleibende Restelastizität gewährleistet später die Funktion.

Um bei einer Ausbildung des Federelements 20 als Vollkörper zu verhindern, daß durch die eindringende Ecke 22 eine Scherbeanspruchung auftritt, die eventuell zu einem Zerstören des Federelements führen könnte, sind in den Figuren 4 und 5 entsprechende Ausbildungen der aneinanderliegenden Flächen von Schwenkteil 11, Federelement 20 und Stützteil 21 gezeigt.

In der Ausbildung nach Figur 4 dienen Ausnehmungen 23 in der Oberfläche des Federelements 20 dazu, eine derartige Scherbeanspruchung zu verhindern. Darüber hinaus ist die Kontur 24 zwischen Federelement 20 und Stützteil 21 so ausgebildet, daß bei schrägstehendem Schwenkteil 11 die obere Stirnfläche 19 möglichst parallel zu dieser Kontur 24 steht, womit die Scherwirkung der Ecke 22 aufgehoben wird. Weiterhin wird speziell mit dieser Ausbildung erreicht, daß bei kleinen Fenstern mit entsprechend großen Ausstellwinkel α ein Zurückfedern des Flügels 2 vermieden wird, da die Ecke 22 des Schwenkteils 11 in eine der Ausnehmungen 23 eintaucht. Das hat zur Folge, daß weniger Material zusammengepreßt wird, was eine geringere resultierende Federkraft bewirkt.

Bei hohen Fenster- oder Türflügeln und einem kleinen Ausstellwinkel α kommt die Ecke 22 des Schwenkteils 11 außerhalb der Ausnehmung 23 am Federelement 20 zur Anlage und muß das sich hier befindliche Material zusammenpressen, was eine größere Federkraft zur Folge hat.

## Patentansprüche

1. Kippriegelvorrichtung für Drehkipp-Fenster, -Türen oder dergleichen, bestehend aus einer im eingebauten Zustand in der verschlußseitigen unteren Rahmenecke aufliegend am aufrechten Rahmenholm (3) angeordneten Riegelplatte (4) mit einem zapfenförmigen Riegel (13) und einem, im eingebauten Zustand dem verschlußseitigen aufrechten Flügelholm (5) an der unteren Ecke zugeordneten, als Schwenkteil (11) ausgebildeten Riegelglied (6), das als Teil eines, eine Treibstange (7) und eine Stulpschiene (8) aufweisenden Fensterbeschlages, an seinem oberen Ende über einen Lagerzapfen (10) mit der Treibstange (7) verbunden ist und lagegleich einen vorzugsweise rechteckig ausgebildeten Kulissenansatz (16) aufweist, der in einen sich im unteren Bereich erweiternden Längsschlitz (17) in einer zur Führung der Treibstange (7) dienenden Stulpschiene (8) eingreift, wobei das Schwenkteil (11) wenigstens in der Kippöffnungsstellung mit seinem unteren Ende den Riegel (13) der Riegelplatte (4) gabelförmig von oben umfaßt, dadurch gekennzeichnet, daß sich das Schwenkteil (11) mit seiner oberen Stirnfläche (19) gegen ein als Vollkörper aus elastischem nachgiebigem Material wie Gummi oder Kunststoff ausgebildetes und es parallel zur Stulpschiene ausrichtendes Federelement (20) abstützt, und wobei das Federelement sich gegen ein vorzugsweise mit der Treibstange (7) verbundenes Stützteil (21) abstützt oder durch es eingespannt ist.

2. Kippriegelvorrichtung nach Anspruch 1, dadurch gekennzeichnet, daß Federelement (20) und Stützteil (21) als ein Teil ausgebildet sind.

3. Kippriegelvorrichtung nach Anspruch 1 oder Anspruch 2, dadurch gekennzeichnet, daß die aneinanderliegenden Flächen des Schwenkteils (11) und/oder des Federelements (20) profiliert ausgebildet sind.

4. Kippriegelvorrichtung nach einem oder mehreren der Ansprüche 1 bis 3, dadurch gekennzeichnet, daß sich die aneinanderliegenden Flächen des Schwenkteils (11) und des Federelements (20) nicht vollflächig gegeneinander abstützen.

5. Kippriegelvorrichtung nach einem oder mehreren der Ansprüche 1 bis 4, dadurch gekennzeichnet, daß die aneinanderliegenden Flächen des Federelements (20) und/oder des Stützteils (21) profiliert ausgebildet sind.

6. Kippriegelvorrichtung nach einem oder mehreren der Ansprüche 1 bis 5, dadurch gekennzeichnet, daß sich die aneinanderliegenden zugehörigen Flächen des Federelements (20) und des Stützteils (21) nicht vollflächig gegeneinander abstützen.

## Claims

1. A tilt locking bar device for tilt and turn windows, doors or similar consisting of a locking bar plate (4) which is disposed in the installed state in the closure-side lower frame corner lying on the upright frame spar (3) and comprises a spigot-shaped locking bar (13) and furthermore a locking bar member (6) in the form of a pivot part (11) which in the installed state is associated with the closure-side upright window wing spar (5) at the lower corner, which locking bar member as part of a window fitting comprising a push rod (7) and a cover rail (8) is connected at its upper end by way of a bearing journal (10) to the push rod (7) and in the identical position comprises a preferably rectangular rocker projection (16) which engages in an elongated slot (17) which is wider in the lower region in a cover rail (8) which serves to guide the push rod (7), wherein the pivot part (11) engages the locking bar (13) of the locking plate (4) from above like a fork with its lower end at least in the tilt-opened position, characterised in that the pivot part (11) with its upper end surface (19) is supported against a resilient member (20) which is in the form of a solid body made from an elastic flexible material such as rubber or synthetic material and is directed parallel with the cover rail and wherein the resilient element is supported against or stressed by a support part (21) which is preferably connected to the push rod (7).

2. A tilt locking bar device according to claim 1, characterised in that the resilient member (20) and the support part (21) are formed as one part.

3. A tilt locking bar device according to claim 1 or claim 2, characterised in that the adjacent surfaces of the pivot part (11) and/or of the resilient member (20) are profiled.

4. A tilt locking bar device according to any one or several of claims 1 to 3, characterised in that the adjacent surfaces of the pivot part (11) and of the resilient member (20) are not supported against each other across the full surface.

5. A tilt locking bar device according to any one or several of claims 1 to 4, characterised in that the adjacent surfaces of the resilient members (20) and/or the support part (21) are profiled.

6. A tilt locking bar device according to any one or several of the claims 1 to 5, characterised in that the adjacent associated surfaces of the resilient member (20) and of the support part (21) are not supported against each other across the full surface.

## Revendications

1. Dispositif de blocage en basculement pour fenêtres, portes oscillo-battantes ou similaires, constitué d'une plaque de blocage (4) disposée à l'état monté sur le montant vertical (3) du châssis, dans l'angle inférieur du châssis situé du côté de la fermeture, comportant un organe de blocage (13) en forme de pivot, et d'une liaison de blocage (6) configure comme pièce oscillante (11), disposé à l'état monté dans l'angle inférieur du montant vertical (5) de l'ouvrant, du côté de la fermeture, et qui, en tant que partie d'une ferrure de fenêtre présentant une tringle d'actionnement (7) et un rail embouti (8), est relié à son extrémité supérieure à la tringle d'actionnement (7), par l'intermédiaire d'un pivot de montage (10), et qui présente en même position une pièce coulissante (16) configurée de préférence sous une forme rectangulaire, qui pénètre dans une fente longitudinale (17) s'évasant dans la région inférieure, d'un rail embouti (8) servant au guidage de la tringle d'actionnement (7), tandis qu'au moins dans la position d ouverture basculée, par son extrémité inférieure, la pièce oscillante (11) entoure en forme de fourche et par le haut l'organe de blocage (13) de la plaque de blocage (4), caractérisé en ce que par sa surface frontale supérieure (19), la pièce oscillante (11) s'appuie contre un élément élastique configuré comme corps plein en matériau élastique déformable tel que du caoutchouc ou du plastique et tendant à l'orienter parallèlement au rail embouti, et l'élément élastique s'appuie contre une pièce d'appui (21) reliée de préférence à la tringle d'actionnement (7), ou est fixé par cette pièce d'appui (21).

2. Dispositif de blocage en basculement selon la revendication 1, caractérisé en ce que l'élément élastique (20) et la pièce d'appui (21) sont configurés en une seule pièce.

3. Dispositif de blocage en basculement selon la revendication 1 ou la revendication 2, caractérisé en ce que les surfaces en contact de la pièce oscillante (11) et/ou de l'élément élastique (20) sont configurées de manière profilée.

4. Dispositif de blocage en basculement selon l'une ou plusieurs des revendications 1 à 3, caractérise en ce que les surfaces en contact de la pièce oscillante (11) et de l'élément élastique (20) ne s appuient pas l'une contre l'autre sur toute leur surface.

5. Dispositif de blocage en basculement selon l'une ou plusieurs des revendications 1 à 4, caractérisé en ce que les surfaces en contact de l'élément élastique (20) et/ou de la pièce d'appui (21) sont configurées de manière profilée.

6. Dispositif de blocage en basculement selon l'une ou plusieurs des revendications 1 à 5, caractérise en ce que les surfaces associées, en contact, de l'élément élastique (20) et de la pièce d'appui (21) ne s'appuient pas l'une contre l'autre sur toute leur surface.
